# EUROPÄISCHE PATENTSCHRIFT

(11) **EP 3 817 990 B1**
(45) Veröffentlichungstag und Bekanntmachung des Hinweises auf die Patenterteilung: **14.02.2024**
(21) Anmeldenummer: 19736350.0
(22) Anmeldetag: 02.07.2019
(51) Int. Cl.: B65D 51/16

(54) **SCHRAUBVERSCHLUSS MIT KONTROLLIERTER DICHTUNG**
SCREW CLOSURE WITH CONTROLLED SEAL
BOUCHON FILETÉ DOTÉ D'UN JOINT D'ÉTANCHÉITÉ RÉGLÉ

(30) Priorität: 05.07.2018 DE 102018116295
(43) Veröffentlichungstag der Anmeldung: 12.05.2021
(73) Patentinhaber: BERICAP GmbH & CO. KG, 55257 Budenheim (DE)
(72) Erfinder: KRAUTKRÄMER, Günter, 55257 Budenheim (DE)
(74) Vertreter: Siebert, Karsten
(86) Internationale Anmeldenummer: PCT/EP2019/067690
(87) Internationale Veröffentlichungsnummer: WO 2020/007832

(56) Entgegenhaltungen:
- EP-A1- 2 468 654
- EP-A2- 1 679 267

## Beschreibung

Die vorliegende Erfindung betrifft einen Kunststoffverschluss zum formschlüssigen und dichten Aufsetzen auf den Hals eines Flüssigkeitsbehälters mit einer für das Überdecken einer Behälteröffnung vorgesehenen Kopfplatte und einer in etwa parallel zum Rand der Kopfplatte umlaufenden Außendichtung, welche für den Eingriff mit der Außenseite eines die Behälteröffnung definierenden Behälterhalses vorgesehen ist, sowie einer innerhalb der Außendichtung und parallel zu dieser umlaufenden Innendichtung, die für den Eingriff mit der Innenseite des Behälterhalses vorgesehen ist, wobei die Außen- und die Innendichtung jeweils von der Innenseite der Kopfplatte in Richtung des Behälterhalses hervorstehen.

Im Wesentlichen erstrecken die umlaufenden Dichtungen sich parallel zueinander und in etwa senkrecht oder leicht geneigt zu durch die Kopfplatte definierten Ebene.

Insbesondere betrifft die Erfindung einen Schraubverschluss aus Kunststoff für Flüssigkeitsbehälter, wobei der Schraubverschluss eine Kopfplatte, einen zylindrischen Kappenmantel mit Innengewinde die eine Achse des Verschlusses definieren, und eine nach dem Aufbringen auf den Behälterhals mit der zylindrischen Innenfläche des Behälterhalses in Eingriff zu bringende ringförmige Innendichtung sowie eine mit der zylindrischen Außenseite eines Behälterhalses in Eingriff zu bringende, ringförmige Außendichtung aufweist, wobei die Außen- und die Innendichtung sich jeweils in vorwiegend axialer Richtung von der Innenseite der Kopfplatte erstrecken.

Aus der EP 2 468 654 A1 ist ein Verschluss gemäß dem Oberbegriff des Anspruchs 1 mit einer äußeren Dichtung und einer Stopfendichtung in Form eines Rings bekannt, um ein Entlüften von Überdruck innerhalb des Behälters zu ermöglichen.

Aus der EP 1 679 267 A1 ist ein Verschluss bekannt, der gleichzeitig eine gute Abdichtung und eine gute Entlüftung ermöglicht.

Derartige Kunststoffverschlüsse werden unter anderem für Getränkeflaschen verwendet. Dabei betrifft die vorliegenden Erfindung insbesondere Verschlüsse für solche Behälter, in welchen ein unkontrollierter Überdruck entstehen kann. Dies trifft beispielsweise auf Behälter zu, die mit einer im Prinzip gärfähigen Flüssigkeit gefüllt sind und innerhalb derer sich demzufolge (nach einer Kontamination mit Keimen) ein beträchtlicher Überdruck aufbauen kann.

Solche Behälter weisen, wenn sie mit den betreffenden Produkten gefüllt sind, in der Regel keinen hohen Innendruck auf, mit Ausnahme eines gezielt durch Auffüllen mit einem inerten Gases aufgebrachten geringen Überdrucks, der im Wesentlichen dazu dient, die Flaschen, welche zumeist aus dünnwandigem PET-Material bestehen, insgesamt stabil und damit stapelfähig zu machen, wobei typischerweise mehrere Behälter zu einem Gebinde zusammengefasst sind und in dieser Form aufeinander gestapelt werden.

Dabei hat sich in einigen Marktsegmenten zunehmend der Wunsch von Verbrauchern durchgesetzt, den Behälterinhalt in möglichst reiner, natürlicher Form zu erhalten und den betreffenden Inhalt, wie z.B. Fruchtsaft oder Smoothies, nicht mit Konservierungsstoffen haltbar zu machen. Es versteht sich, dass solche Getränke nach Erstöffnung eine vergleichsweise kurze Mindesthaltbarkeitsdauer haben, auch wenn sie unter aseptischen Bedingungen abgefüllt wurden. Es kann deshalb geschehen, dass ein Verbraucher einen derartigen Behälter nach dem Einkauf, vor allem nach einem erstmaligen Öffnen, für eine längere Zeit und womöglich auch an einem ungünstigen (warmen) Ort stehen lässt, wodurch aufgrund einer anfänglich geringen Verkeimung in der in dem Behälter enthaltenen Flüssigkeit Gärprozesse beginnen können. Bei einer Gärung entstehen typischerweise Gase und diese erhöhen wiederum den Druck im Inneren des Behälters in unkontrollierbarer Weise. Auch wenn die Behälter und die entsprechenden Verschlüsse für einen geringen Überdruck ( zum Beispiel 2 bar) ausgelegt sind, um, wie oben erwähnt, das Stapeln entsprechender Gebinde zu erleichtern, kann ein durch Gärung entstehender Druck um ein Vielfaches höher sein als der allein zur Gewährleistung der Stapelfähigkeit erforderliche Druck, unter dem die Behälter ursprünglich mit einem inerten Gas aufgefüllt wurden.

Der erfindungsgemäße Verschluss weist, wie es im Stand der Technik üblich ist, zwei voneinander unabhängige Dichtungen auf, von denen eine mit der Innenseite, die andere mit der Außenseite eines entsprechenden Behälterhalses in dichtenden Kontakt tritt. (gestrichener Text verschoben auf Seite 3:)

Da die Behälter mit Ausnahme des bereits beschriebenen geringen Überdrucks zum Erhalt der Stapelfähigkeit im Wesentlichen drucklos sind, sind die hierfür verwendeten Verschlüsse in der Regel axial relativ kurz und haben auch einen relativ steiles, zumeist mehrgängiges Gewinde, was ein schnelles Öffnen und Schließen des Behälters erlaubt, andererseits dem Verschluss nur einen vergleichsweise geringen Halt bietet, und auch eine Belüftung bzw. Entlüftung des Behälters während des kurzen Öffnungsvorganges nur begrenzt zulässt.

Dies führt dazu, dass bei dem Versuch, einen unter relativ hohem Innendruck stehenden Behälter zu öffnen, der Verschluss bereits nach einem kurzen Drehwinkel explosionsartig von dem Behälterhals abgesprengt wird und einen Benutzer dabei erheblich verletzen kann, insbesondere wenn empfindliche Körperteile, wie z.B. ein Auge, von dem abgesprengten Verschluss getroffen werden.

Die Erfindung ist selbstverständlich nicht auf diesen speziellen Anwendungsfall beschränkt, sondern betrifft Verschlüsse für alle Behälter, in denen ein Überdruck von z. B mehr als 4 bar vorliegt, insbesondere wenn ein solcher Überdruck unkontrolliert entstehen kann.

Die Innendichtung widersteht dabei aufgrund ihrer geometrischen Anordnung und Ausgestaltung nur einem begrenzten Überdruck. Zur Begrenzung des Innendruckes durch die Innendichtung sind deshalb entweder keine oder nur geringe Zusatzmaßnahmen erforderlich, wie unter noch erläutert wird Die Außendichtung kann jedoch bei den bekannten Verschlüssen einem sehr erheblichen Überdruck widerstehen.

Vor diesem Hintergrund liegt der vorliegenden Erfindung die Aufgabe zu Grunde, einen Verschluss und auch einen Behälter mit einem Verschluss zu schaffen, welche ein Absprengen des Verschlusses unter hohem Überdruck im Allgemeinen vermeiden.

Diese Aufgabe wird durch den Kunststoffverschluss gemäß Anspruch 1 gelöst. Die Außendichtung weist in mindestens einem Umfangsabschnitt einen Schwächungsbereich auf, wobei der Verschluss so ausgestaltet ist, dass die Außendichtung im Schwächungsbereich bei einem geringeren inneren Überdruck nachgibt als ohne den Schwächungsbereich insbesondere im Schwächungsbereich früher nachgibt als in den übrigen Bereichen.

Bei dem Schraubverschluss erstreckt sich der Schwächungsbereich vorzugsweise über einen bezüglich der Achse gemessenen Winkelsektor, der je nach der Art der Schwächung auf weniger als 1° Umfangswinkel, bei anderen Ausführungsformen jedoch auch auf einen Winkelsektor von 20 bis 90 ° beschränkt sein kann.

Unter Umständen könnte sich der Schwächungsbereich auch über den gesamten Umfang erstrecken, beispielsweise in Form einer spiralförmig umlaufenden Nut.

Allgemeiner gesprochen wird also die Aufgabe dadurch gelöst, dass der Verschluss das Entstehen eines entsprechend hohen Überdrucks von vornherein nicht zulässt, d.h. undicht wird und Gas entweichen lässt, wenn der Druck im Inneren des Behälters ein gewisses, vorgebbares Maß übersteigt, und zwar ohne ein zusätzlich anzubringendes Überdruckventil.

Der untere (von der Kopfplatte abgewandte) Abschnitt der Innendichtung ist typischerweise radial nach Innen abgeschrägt und am Ende einwärts gewölbt um beim Aufsetzen des Verschlusses auf den Behälterhals zu gewährleisten, dass die Innendichtung in die Öffnung des Behälterhalses hinein gleitet. Das untere Ende der Innendichtung hat deshalb, wenn der außenliegende Wulst an der Innenseite des Behälterhalses anliegt, eine deutlichen lichten Abstand zu dieser Innenseite. Darüber weist die Innendichtung auf Ihrer Außenseite einen radial nach außen vorstehenden Bereich bzw. Wulst auf, der nach entsprechender Komprimierung durch den Behälterhals unter elastischer Vorspannung an der Innenseite des Behälterhalses dichtend anliegt.

Ein in einem mit dem Verschluss versehenen Behälter entstehender Überdruck führt in aller Regel dazu, dass sich die Kopfplatte des Verschlusses aufwölbt. Dabei wird die Innendichtung ein Stück weit nach oben zur freien Öffnung des Halses bewegt, und gleichzeitig verkippt die Innendichtung radial einwärts und der Druck des Gases oder der Flüssigkeit, der von außen auf den unteren Abschnitt der Innendichtung wirken kann, trägt zusätzlich zu einem radial einwärts Verschwenken der Innendichtung bei, sodass diese ab einem gewissen Überdruck zumindest lokal von der Innenseite des Behälterhalses abhebt. Die Innendichtung wird somit undicht.

Der Innendruck wirkt dann auf die Außendichtung. Das Aufwölben der Kopfplatte bewirkt dabei aber auch eine Reduzierung des Durchmessers der Außendichtung zumindest an Ihrem Ansatz an der Kopfplatte, was zu einem noch festeren Andrücken der Außendichtung an dem Behälterhals führt. Ohne Maßnahmen zur Reduzierung des Innendrucks besteht dann die oben geschilderte Gefahr des plötzlichen Absprengens beim Öffnen des Verschlusses.

Durch den gemäß der Erfindung gezielt vorgesehenen Schwächungsbereich der Außendichtung gibt aber auch die Außendichtung bei einem geringeren Druck nach, als dies der Fall wäre, wenn die Außendichtung keinerlei Schwächungsbereich hätte. Dadurch wird der ansonsten höhere Innendruck reduziert und die Gefahr des Absprengens eines Verschlusses vom Behälterhals wird vollständig oder zumindest weitgehend eliminiert. Der Schwächungsbereich ist demnach ein Mittel zur gezielten Überdruckbegrenzung.

Durch entsprechende geometrische Ausgestaltung des Schwächungsbereiches, die man auch ohne weiteres experimentell bestimmen kann, kann man den gewünschten Überdruckwert, bei welchem der geschwächte Bereich der Außendichtung nachgibt und das im Behälter unter Druck stehende Gas (teilweise) entweichen lässt, gut einstellen. In der Regel wird man den geschwächten Bereich so einstellen, dass der Druck, bei welchem die Außendichtung im Schwächungsbereich öffnet, etwas über dem Überdruck liegt, mit dem der Behälter aus Stabilitätsgründen ohnehin befüllt wird, d.h. mit einem Druck zwischen 1 und 2,5 bar, wobei es auf die exakte Einhaltung bestimmter Druckwerte nicht ankommt, so lange nur der Öffnungsdruck des Schwächungsbereiches deutlich unter den Werten liegt, die ein gefährliches Absprengen des Verschlusses vom Behälterhals bewirken könnten. Eine sinnvolle Obergrenze für den Innendruck von Behältern, die zum Beispiel für kohlensäurefreie vorgesehen sind, liegt bei etwa 3 - 4 bar für einen Verschluss mit einem zweigängigen Gewinde mit ca. 360° Umschlingungswinkel und einem Nenndurchmesser von 38 mm. Eine solche sinnvolle Obergrenze für den Druck variiert mit dem Durchmesser des Halses und der Gestaltung des Gewindes. und kann bei kleinerem Durchmesser tendenziell größer, bei größerem Durchmesser auch kleiner sein.

Die Außendichtung des erfindungsgemäßen Schraubverschlusses weist zweckmäßigerweise einen nachstehend als Dichtungsbereich bezeichneten Bereich auf, der generell als der axiale Bereich angesehen wird, der mit einem Behälterhals in dichtenden Kontakt tritt. Konkret ist dies ohne Bezugnahme auf einen (im Allgemeinen genormten) Behälterhals ein Bereich der Außendichtung mit konstantem Innendurchmesser, der das mittlere Drittel der axialen Länge der Außendichtung mindestens teilweise umfasst. Wegen einer Rundung am Außenrand einer Behälterhalsmündung, wie sie standardmäßig bei den meisten in Betracht kommenden Behältern vorgesehen ist, um beim Aufsetzen des Verschlusses auf den Behälterhals ein Aufgleiten der Außendichtung auf die Außenseite des Behälterhalses zu gewährleisten, tritt der kopfplattennahe Bereich der Außendichtung mit dem Behälterhals nicht oder kaum in Kontakt.

Das von der Kopfplatte abgelegene Ende der Außendichtung, die die Form eines Ringes oder Ringsteges hat, ist (in einem axialen Schnitt gesehen) im allgemeinen leicht radial nach außen gekrümmt bzw. abgeschrägt, ebenfalls um beim Aufsetzen des Verschlusses auf den Behälterhals das Aufgleiten auf den Behälterhals zu erleichtern, wobei die Außendichtung insgesamt radial aufgeweitet und gedehnt wird, damit sie unter elastischer Vorspannung an dem Behälterhals anliegt und auf diese Weise einem relativ hohen Innendruck widersteht. Insofern ist davon auszugehen, dass der Dichtungsbereich einer Außendichtung mindestens einen Teil des mittleren axialen Drittels der Außendichtung umfasst, und der Dichtungsbereich kann dann entsprechend unter Bezugnahme allein auf den Verschluss definiert werden.

Auch der radial nach außen gekrümmte untere Endabschnitt der Außendichtung liegt daher nicht am Behälterhals an und kann zur Abdichtung nicht nennenswert beitragen. Der eigentlich dichtende Bereich der Außendichtung befindet sich etwa im mittleren Drittel, bezogen auf die axiale Länge der Außendichtung. Dies ist der oben definierte Dichtungsbereich, der gemäß der vorliegenden Erfindung durch gezielte Maßnahmen beeinflusst bzw. auf einen bestimmten Öffnungsdruck eingestellt werden soll.

Gemäß einer Variante der Erfindung ist vorgesehen, dass der Schwächungsbereich aus einem Umfangsabschnitt der Außendichtung besteht, der gegenüber der übrigen Außendichtung eine verringerte Wandstärke hat, wobei die Außendichtung in diesem Schwächungsbereich denselben Innenradius wie die Außendichtung im Übrigen, jedoch einen kleineren Außenradius hat. Aufgrund des durchgehend konstanten inneren Durchmessers liegt eine solche Außendichtung entlang ihres gesamten Umfanges mit dem Dichtungsbereich an der Außenfläche eines Behälterhalses an und dichtet gut innerhalb des erforderlichen Druckbereichs für den der Behälter und der Verschluss unter Normalbedingungen ausgelegt ist. Da aber die Wandstärke in dem Schwächungsbereich geringer ist als die Au βendichtung in ihrem übrigen Bereich, lässt sich dieser Abschnitt verringerter Wandstärke im Falle eines Überdruckes im inneren des Behälters leichter dehnen und radial nach außen drücken, sodass die Außendichtung in diesem Bereich undicht wird, wenn der Druck einen vorgegebenen Grenzwert übersteigt.

Eine solche Ausgestaltung liefert im Ergebnis einen unter normalen Umständen vollständig dichten Verschluss der sowohl durch eine Innendichtung als auch durch eine Außendichtung komplett abgedichtet ist, wobei nur im Falle eines größeren (z. B. > 4 bar) inneren Überdrucks die Kopfplatte sich stark aufwölbt, dadurch die Innendichtung radial einwärts verkippt und axial und/oder radial von der Innenfläche des Behälterhalses abhebt, woraufhin der dann auf die Außendichtung wirkende stärkere Druck über den jeweiligen Schwächungsbereich abgebaut wird.

In einer Ausführungsform der Erfindung reicht die verringerte Wandstärke in axialer Richtung von einem freien axialen (unteren) Ende bis in das obere Drittel der Außendichtung, bezogen auf die axiale Länge der Außendichtung außerhalb des Schwächungsbereichs.

Zum Abheben der Innendichtung u.a. auch bei, dass der maximale Au ßendurchmesser der Innendichtung, d. h. des sogenannten "Wulstes" der Au βendichtung, in einem axialen Abstand zwischen nur 0,4 und 1,2 mm, vorzugsweise weniger als 1 mm, von der Anschlagfläche vorgesehen ist, sodass dieser Bereich von etwaigen Bewegungen der Kopfplatte, insbesondere einem Aufwölben derselben, sehr stark beeinflusst wird und damit zumindest nach Erreichen eines gewissen Überdrucks und zumindest stellenweise von der Innenfläche des Behälterhalses abhebt. Unter Überdruck stehendes Gas (oder auch Flüssigkeit) kann dann in den Bereich vor der Außendichtung entweichen, wobei der geschwächte Bereich der Außendichtung den entstehenden Druck begrenzt, indem er bei Überschreiten eines Grenzdrucks das unter Druck stehende Gas passieren lässt. Bei einer ausreichenden Aufwölbung der Kopfplatte, kann der dichtende Wulst der Innendichtung, der deren maximalen Durchmesser definiert, in den Bereich der Abrundung des inneren Flaschenhalsrandes oder darüber hinaus angehoben werden, so dass die Innendichtung auf jeden Fall Gas zu der Außendichtung hin bzw. in den Bereich zwischen Außen- und Innendichtung passieren lässt.

Erfindungsgemäß ist vorgesehen, dass der Schwächungsbereich aus einem in dem Winkelsektor α axial verkürzten Umfangsabschnitt der Außendichtung besteht. Dadurch dass die Außendichtung in einem Umfangsabschnitt verkürzt ist und die Verkürzung auch den Dichtungsbereich erfasst, liegt in dem Winkelsektor ein nur noch axial sehr kurzer Abschnitt des Dichtungsbereiches an der Außenseite des Behälterhalses an, was dazu führt, dass die Außendichtung in diesem so geschwächten Bereich schon allein dadurch, dass sie durch die sich aufwölbende Kopfplatte ebenfalls ein Stück weit axial angehoben wird, bei einem relativ geringen Überdruck im Behälter inneren nachgibt und lokal von dem Flaschenhals abhebt, sodass auf diese Weise ein etwaiger Überdruck abgebaut wird. Gleichzeitig ist ein solcher axial verkürzter Dichtungsbereich immer noch ausreichend, um im drucklosen Zustand, d.h. wenn der Druck beiderseits der Außendichtung in etwa gleich groß oder auf den regulären Überdruck (<2 bar) des Behälters begrenzt ist, eine Dichtung des Schraubverschlusses zu gewährleisten. Insbesondere ist in einer Ausführungsform vorgesehen, dass die axiale Länge der Außendichtung in dem Schwächungsbereich weniger als zwei Drittel der axialen Länge der Außendichtung außerhalb des Schwächungsbereiches beträgt.

Auch durch diese Maßnahme wird die Außendichtung und damit der Verschluss insgesamt bei einem deutlich geringeren Innendruck undicht bzw. baut früher einen erhöhten Innendruck ab. als ein Verschluss mit einer Außendichtung ohne den Schwächungsbereich. Ohne eine Schwächung, wie sie gemäß der vorliegenden Erfindung vorgesehen ist, bleibt die Außendichtung bis zum Bersten einer PET Flasche dicht.

Bei einer Kombination eines Schwächungsabschnittes mit verringerter Wandstärke und axialer Verkürzung der Außendichtung in demselben Umfangssektor bzw. -abschnitt kann die axiale Verkürzung etwa ein Drittel gegenüber der Au βendichtung im übrigen Bereich betragen und die Wandstärke sollte weniger als die Hälfte der Wandstärke der Außendichtung außerhalb des Schwächungsbereiches betragen, wobei die verringerte Wandstärke axial bis in das obere Drittel der Außendichtung, bezogen auf deren axiale Länge außerhalb des Schwächungsbereichs hinein reicht.

Gemäß einer weiteren Variante ist vorgesehen, dass auf der Innenfläche der Außendichtung eine Nut oder eine Rippe verläuft, die sich jedenfalls über die axiale Breite des Dichtungsbereiches der Außendichtung hinweg erstreckt. Eine entsprechende Nut würde einen den Dichtungsbereich überbrückenden, kleinen Kanal bereitstellen, über welchen unter Überdruck stehendes Gas im inneren des Behälters, welches möglicherweise auch schon die Innendichtung passiert hat, nach außen abgeführt werden kann, ohne dass der Druck im inneren des Behälters sich weiter erhöht.

Ein Steg bzw. eine Rippe, die auf der Oberfläche der Außendichtung radial nach innen vorsteht und ansonsten ebenfalls über die axiale Breite des Dichtungsbereiches hinweg verläuft, wirkt in ähnlicher Weise, da beiderseits einer solchen Rippe die Dichtfläche der Au βendichtung von dem Flaschenhals abgehoben ist, und auf diese Weise ebenfalls einen Durchlass für unter Überdruck stehendes Gas bildet.

Diese Ausführungsformen weisen im Ergebnis eine Außendichtung auf, die permanent eine gezielt eingestellte, kleine Undichtigkeit aufweist. Diese Undichtigkeit kann schon durch einen kapillarartigen Durchlass von z. B. 0,03 mm² Querschnitt ausreichend Gas passieren lassen, wie es zum Beispiel bei einem Gärprozess freigesetzt wird. Bei der Bemessung des Querschnitts eines gezielt vorgesehenen kapillarartigen Durchlasses kann gegebenenfalls auch berücksichtigt werden, dass bei einem von innen mit Flüssigkeit beaufschlagten Verschluss (z. B. umgekippte oder über Kopf liegende Flasche) dieser Durchlass unter Umständen auch Flüssigkeit hindurchtreten lassen muss. Eine solche Kapillaröffnung stellt andererseits unter normalen Verkaufs und Lagerbedingungen kein Problem dar, weil unter solchen Bedingungen die Innendichtung das Behälterinnere noch immer wirksam gegenüber der Umgebung abdichtet.

Allerdings soll nach Möglichkeit auch verhindert werden, dass durch eine solche Nut oder durch abstehende Bereiche einer Dichtfläche, wie sich durch eine Rippe hervorgerufen werden, Verunreinigungen und insbesondere Gärung verursachende Keime durch die Außendichtung an die Mündung des Behälterhalses und möglicherweise in den Behälterhals hinein gelangen können. Aus diesem Grund sollten eine entsprechende Nut und analog auch eine entsprechende Rippe einen möglichst geringen Querschnitt haben, der die obigen Bedingungen erfüllt und der z.B. weniger als 0.05 mm² beträgt, insbesondere weniger als 0,02 mm², wobei eine entsprechende Nut und analog eine entsprechende Rippe z.B. eine Breite und auch eine Tiefe von jeweils 0,1 mm aufweisen könnte, sodass der Gesamtquerschnitt 0,01 mm² nicht übersteigt. Der Durchlassquerschnitt kann zumindest für Gas auch noch deutlich unter den vorgenannten Werten liegen und zum Beispiel nur 0,0001 mm² betragen, was ausreicht, um einen sich langsam aufbauenden Gasdruck abzubauen, andererseits aber dem Eindringen von Verunreinigungen und Keimen, solange keine umgekehrte Druckdifferenz auftritt, einen großen Widerstand entgegensetzt.

Über einen solch kleinen Durchgang wird also ein im Inneren des Behälters vorherrschender Überdruck, der auch die Innendichtung von ihrem Eingriff mit der Innenfläche des Behälterhalses abhebt, nur sehr langsam und im Wesentlichen kontinuierlich abgebaut.

Soweit im Inneren des Behälters kein Überdruck bzw. kein überhöhter Überdruck entsteht, verhindert auf jeden Fall die Innendichtung das Eindringen von Krankheitskeimen und dergleichen in den Behälter und das Risiko, dass möglicherweise allein die Behälterhalsmündung kontaminiert wird, ist bei den vorstehend beschriebenen Ausführungsformen mit Nut oder Rippe an der Innenfläche der Außendichtung angesichts des geringen Querschnitts der Nut bzw. der Rippe sehr gering.

Zum leichteren Abheben der Innendichtung von der Innenfläche des Behälterhalses trägt auch bei, dass die Innendichtung eine axiale Länge von mindestens 2 mm mit einem sich von ihrem maximalen Durchmesser zu ihrem axial vor ein Ende konisch verjüngenden Endabschnitt aufweist. Das unter Druck stehende Gas in einem Behälter hat in dem konischen Bereich außerhalb des Innenquerschnitts der Innendichtung keinen axialen Gegenpart und kann somit dazu beitragen, dass die Innendichtung radial einwärts gedrückt wird und dadurch undicht wird

Insgesamt hat es sich für ein Nachgeben der Innendichtung im Falle eines zu hohen Innendrucks auch als zweckmäßig erwiesen, wenn der maximale Außendurchmesser der Innendichtung um mindestens 1,5 mm größer ist als ihr maximaler Innendurchmesser.

Generell ist auch der maximale Außendurchmesser der Innendichtung kleiner als der minimale Innendurchmesser der Außendichtung, weil zwischen diesen noch eine Behälterhalsmündung aufzunehmen ist, wobei die entsprechenden Auflaufschrägen und Abrundungen an den Dichtungen und/oder an der Behälterhalsmündung es möglich machen, dass der maximale Außendurchmesser der Innendichtung und der minimale Durchmesser der Außendichtung sich nur wenig, und insbesondere um deutlich weniger unterscheiden, als es der Wandstärke des Behälterhalses entspricht.

Die Kopfplatte weist zwischen Außen- und Innendichtung einen ringförmigen Abschnitt auf, der eine axiale Anschlagfläche für die Stirnfläche einer Behälterhalsmündung definiert. Die Wandstärke im Bereich dieser ringförmigen Anschlagfläche kann dieselbe sein wie im zentralen Bereich der Kopfplatte, sie kann aber insbesondere auch größer oder kleiner sein, wobei letzteres bevorzugt ist, um die Kopfplatte leichter beweglich zu machen, sodass sie sich bei Überdruck im inneren des Behälters mehr aufwölbt.

Die Erfindung betrifft insoweit auch einen Behälter mit einem Kunststoffverschluss, wobei der Behälter einen Behälterhals aufweist, der für den formschlüssigen und dichten Eingriff mit einem Kunststoffverschluss nach einem der Ansprüche 1 bis 13 ausgelegt ist. Insbesondere betrifft die Erfindung auch einen Behälter, der einen Behälterhals mit Außengewinde und einen Schraubverschluss aufweist, wobei der maximale Außenradius der Innendichtung um 0,2 bis 0,4 mm größer ist als der nominelle Innendurchmesser des Flaschenhalses. Umgekehrt ist aber auch der im Dichtungsbereich konstante Innendurchmesser der Außendichtung um 0,2 bis 0,4 mm kleiner als der nominelle Außendurchmesser des Behälterhalses. Dies sorgt dafür, dass beide Dichtungen unter Vorspannung an der Innenseite bzw. Außenseite des Behälterhalses anliegen, während dessen Stirnfläche axial an die ringförmige Anschlagfläche der Kopfplatte anstößt, die zwischen Außendichtung und Innendichtung liegt.

Weitere Vorteile, Merkmale und Anwendungsmöglichkeiten der vorliegenden Erfindung werden deutlich anhand der folgenden Beschreibung bevorzugter Ausführungsformen und der dazugehörigen Figuren. Es zeigen:
- Figur 1A: Einen die Achse eines Verschlusses enthaltenden Schnitt durch einen auf einen Flaschenhals aufgesetzten Schrauberschluss gemäß einer ersten Ausführungsform der Erfindung, wobei die Darstellung sich auf den Bereich der Dichtungen beschränkt und einen normalen Abschnitt der Außendichtung zeigt.
- Figur 1B: Einen Schnitt senkrecht zur Achse des Verschlusses in Figur 1A entsprechend der Schnittlinie B-B
- Figur 2: Einen der Figur 1A entsprechenden Schnitt eines Verschlusses auf einem unter erhöhtem Innendruck stehenden Behälter.
- Figur 3A: Einen Schnitt durch den dem Ausschnitt gemäß Figur 1A diametral gegenüber liegenden Ausschnitt desselben Verschlusses gemäß Figur 1A.mit einer in einem Segment geschwächten Außendichtung
- Figur 3B: Einen Schnitt entlang der Linie B3-B3 in Figur 3A
- Figur 4: Eine Ansicht gemäß Figur 3A mit einer zusätzlich eingezeichneten Kontur der Außendichtung außerhalb des Schwächungsbereichs.
- Figur 5A: Eine Draufsicht auf einen Abschnitt der Innenfläche einer weiteren Außendichtung, die im Dichtungsbereich eine Aussparung aufweist.
- Figur 5B: einen horizontalen Schnitt durch einen Verschluss gemäß Figur 5A, wobei die Schnittebene durch die Aussparung verläuft und der Schnitt nur einen Ausschnitt des Verschlusses auf einem Flaschenhals zeigt
- Figur 6A: Eine Draufsicht auf einen Abschnitt der Innenfläche einer anderen Außendichtung, die im Dichtungsbereich einen Vorsprung aufweist.
- Figur 6B: einen horizontalen Schnitt durch einen Verschluss gemäß Figur 6A, wobei die Schnittebene durch den Vorsprung verläuft und der Schnitt nur einen Ausschnitt des Verschlusses auf einem Flaschenhals zeigt
- Figur 7A: Einen Schnitt analog zu Figur 1A einer Ausführungsform der Erfindung
- Figur 7B: einen horizontalen Schnitt durch einen Verschluss gemäß Figur 6A, wobei die Schnittebene durch den Schwächungsbereich der Außendichtung verläuft und der Schnitt nur einen Ausschnitt des Verschlusses auf einem Flaschenhals zeigt, und
- Figur 8: Zur besseren Übersicht einen Querschnitt durch den vollständigen Verschluss gemäß den Figuren 1 und 3.

Figur 1 zeigt einen axialen Schnitt durch den Rand eines Behälterhalses mit aufgesetztem Verschluss 100. Der Behälterhals wird nachstehend als Flaschenhals beschrieben. und zeigt die Kontur eines Flaschenhalsrandes einer PET-Flasche mit 30 oder 43 mm Gewinde.

Die Innendichtung 5 ist hier mit der Innenfläche des Flaschenhalses 20 überlappend dargestellt, was aber lediglich andeuten soll, dass die Außenfläche der Innendichtung, insbesondere der an der äußeren Fläche vorgesehene Wulst 5' mit elastischer Vorspannung an der Innenfläche des Flaschenhalses 20 anliegt, wie dies auch in Figur 2 dargestellt ist, wobei Figur 2 zusätzlich eine durch einen erhöhten inneren Druck aufgewölbte Kopfplatte 1 zeigt. Der erhöhte Druck bewirkt außerdem, dass die konische Außenfläche zwischen dem maximalen Durchmesser des Wulstes 5' und dem unteren freien Ende der Innendichtung 5 von dem vergrößerten Innendruck beaufschlagt wird, sodass ab einem gewissen Innendruck die Innendichtung 5 bzw. deren nach außen vorstehender Wulst von der Innenfläche des Flaschenhalses 20 abhebt und so den Druck in den Bereich zwischen Außendichtung 7 und Innendichtung 5 entweichen lässt.

Der in Figur 2 dargestellte Zustand entspricht einer Situation, in der die Innendichtung 5 soweit angehoben und verkippt ist, dass sie von der Innenfläche 22 des Flaschenhalses abgehoben ist und undicht ist. Die gemäß üblichen Normen am inneren oberen Flaschenhalsrand vorgesehene Abrundung trägt ihrerseits dazu bei, dass die Innendichtung ab einem gewissen Druck zumindest lokal den dichtenden Kontakt mit dem Flaschenhals verliert.

Man erkennt in Figur 1A einen Teil des Verschluss 100, der eine Kopfplatte 1, einen Kappenmantel 2 mit Schraubgewinde 3 sowie eine Innendichtung 5 und eine Außendichtung 7 aufweist. Wenn der Verschluss 100 auf einen Flaschenhals 20 aufgeschraubt wird, schiebt sich die Mündung des Flaschenhalses 20 zwischen die Außendichtung 7 und die Innendichtung 5, und zwar im allgemeinen bis zum Anschlag der Stirnfläche 24 der Flaschenhalsmündung an eine Anschlagfläche 4 des ringförmigen Abschnittes 14 an der Unterseite der Kopfplatte 1, die sich zwischen den beiden Dichtungen 5 und 7 befindet.

Der sich konisch nach Innen verjüngende untere Abschnitt der Innendichtung 5 und der sich konisch bzw. abgerundet aufweitende untere Abschnitt der Außendichtung 7 tragen, ebenso wie die Abrundungen am oberen Rand der Flaschenhalsmündung, dazu bei, dass der Flaschenhals 20 sich beim Aufsetzen des Verschlusses 100 zwischen die Innendichtung 5 und die Außendichtung 7 schiebt und nicht eine auf die Stirnfläche 24 des Flaschenhalses aufstoßende Dichtung zusammendrückt.

Figur 2 zeigt (wiederum nur in einem Ausschnitt) eine unter erhöhtem Innendruck aufgewölbte Kopfplatte 1, so dass der Innendruck eine Undichtigkeit der Innendichtung 5 auslöst, wobei der lichte Abstand zwischen dem Wulst 5' der Innendichtung 5 und der Innenseite 22 des Flaschenhalses 20 zur Verdeutlichung der auftretenden Effekte etwas übertrieben dargestellt ist. Durch das Aufwölben der Kopfplatte 1, welches auch durch eine geringere Wandstärke d der Kopfplatte 1 im Bereich des ringförmigen Abschnitts 14 der Kopfplatte 1 begünstigt wird (siehe Figur 4), wird die Innendichtung 5 tendenziell nach innen verkippt, wie dies zunächst schon durch das radial einwärts Drängen des Wulstes 5' beim Eingriff mit inneren Dichtfläche des Flaschenhalses 20 geschieht. Im Bereich radial innerhalb der Innendichtung 5 hat die Kopfplatte 1 eine etwas größere Wandstärke D, wobei die unterschiedlichen Wandstärken d, D kein zwingendes Merkmal sind, die gewünschte Überdruckbegrenzung des Verschlusses jedoch begünstigen bzw. vereinfachen können.

Alternativ zu einer verringerten Wandstärke des ringförmigen Abschnitts 14 oder zusätzlich kann am Übergang von der Anschlagfläche 4 und der Innendichtung 5 eine Nut auf der Innenseite der Kopfplatte 1 vorgesehen sein, welche den inneren Teil der Kopfplatte 1 mit der Innendichtung 5 nochmals beweglicher gegenüber dem radial äußeren Abschnitt 14 macht, was das Aufwölben der Kopfplatte 1 und das Verkippen und axiale Anheben der Innendichtung 5 bis hin zur Undichtigkeit nochmals erleichtert. Bei genügend hohem Innendruck, der auch auf die Außenseite der Innendichtung 5 wirkt, soweit sie in axialer Richtung keine gegenüberliegende mit Druck beaufschlagte Fläche hat, hebt der Wulst 5' zumindest an einigen Stellen von der Innenfläche 22 des Flaschenhalses 20 ab, sodass der Druck entweichen kann, bis die Aufwölbung der Kopfplatte 1 entsprechend zurückgegangen ist und die elastischen Rückstellkräfte der Innendichtung den Wulst 5' der Innendichtung 5 wieder in dichtenden Eingriff mit dem Flaschenhals bringen.

Figur 3A zeigt denselben Verschluss wie die Figur 1A, wobei die Schnittebene jedoch durch einen Schwächungsbereich 6 der Außendichtung 7 verläuft.

Der Schwächungsbereich 6 besteht in diesem Fall aus einem optional axial verkürzten und in der Wandstärke reduzierten Abschnitt 6 der Außendichtung 7, der zwar denselben Innendurchmesser hat wie die Außendichtung 7 im übrigen Bereich, jedoch einen deutlich geringeren Außendurchmesser hat. Figur 3B zeigt einen Schnitt durch die Linie B3-B3 in Figur 3A. Die Innendichtung 5 liegt an der Innenfläche 21 des Flaschenhalses 20 an (die Überlappung der Innendichtung 5 mit dem Flaschenhals 20 in Figur 3A soll lediglich den spannungsfreien Zustand darstellen, bevor die Innendichtung 5 bzw. deren Wulst 5' durch den Flaschenhals nach innen gedrückt wird).

Das obere, an die Kopfplatte anschließende Drittel der Außendichtung 7 befindet sich im Bereich eines Krümmungsradius am oberen Rand der Halsmündung und tritt so nicht in Kontakt mit dem Flaschenhals und das untere Drittel ist bereits radial aufgeweitet, um auf diese Weise beim Aufsetzen des Verschlusses auf einen Flaschenhals das hineingleiten der Mündung des Flaschenhalses 20 in den Zwischenraum zwischen die beiden Dichtungen 5 und 7 zu erleichtern. Wird nun die Dichtung 7 über einen gewissen Winkelsektor α, der z.B. 30° betragen kann auf die halbe oder ganze axiale Länge der Außendichtung 7 gekürzt, so steht in diesem Bereich nur noch ein axial relativ kurzer Abschnitt der Außendichtung 7 mit der Außenseite 21 des Flaschenhalses 20 in Kontakt, wobei ein relativ geringer Überdruck innerhalb der Außendichtung 7 ausreicht, diesen relativ kurzen, noch dichtenden Abschnitt von der Außenseite 21 des Flaschenhalses 20 abzuheben und damit eine Druckentlastung zu bewirken.

Die Außendichtung 7, von der man in dem in Figur 3B dargestellten Winkelausschnitt noch zwei Endabschnitte erkennt, ist in dem Schwächungssegment innerhalb des Winkelsektors α nicht nur axial verkürzt sondern auch durch einen in der Wandstärke reduzierten Schwächungsbereich 6 ersetzt, der jedoch den gleichen Innendurchmesser hat wie die Innendichtung 7 im Übrigen. Unter Normalbedingungen, d.h. wenn kein oder nur ein geringer Überdruck von z. B. 2 bar in dem Bereich zwischen Innendichtung 5 und Außendichtung 7 herrscht, liegt somit auch der Schwächungsbereich 6 der Außendichtung dichtend an der Außenseite 22 des Flaschenhals 20 an und schützt vor Eindringen von Keimen vor Erstingebrauchnahme, d. h. auf dem Weg vom Abfüller bis zum Konsumenten.

Die Maßverhältnisse zwischen dem Schwächungsbereich 6 der Außendichtung 7 werden im Übrigen nochmals in Figur 4 veranschaulicht, wo zusätzlich zu dem im Schnitt dargestellten Schwächungsbereich 6 auch noch die Kontur der Außendichtung 7eingezeichnet wurde, wie sie in den Bereichen der Außendichtung 7 außerhalb des Schwächungsbereiches 6 vorliegt. Man sieht in Figur 4 außerdem, dass die Wandstärke d der Kopfplatte in dem Bereich zwischen Innendichtung 5 und Außendichtung 7 etwas geringer ist als die Wandstärke D radial innerhalb der Innendichtung 5.

In Figur 8 erkennt man den vollständigen Verschluss in der Schnittebene der Figuren 1A und 3A. Dabei entspricht Fig. 1A dem gestrichelt umrahmten Bereich I in Figur 8 und Fig. 3A dem gestrichelt umrahmten Bereich III in Figur 8.

Im Schwächungsbereich 6 auf der rechten Seite der Figur 8 ist die Außendichtung 7axial verkürzt und in ihrer Wandstärke verringert, wodurch die Außendichtung 7 in dem Schwächungsbereich 6 leichter dehnbar ist und bei geringerem inneren Überdruck nachgibt als dies bei einer gleichmäßigen Ausbildung der Außendichtung 7 mit voller Wandstärke und axialer Länge wie im Bereich I und im übrigen Bereich der Fall wäre.

Figur 5A zeigt einen kleinen Ausschnitt der Kopfplatte 1 mit der sich von der Kopfplatte 1 abwärts erstreckenden Dichtung 7, wobei die Figur 5A eine Draufsicht auf die Innenfläche der Außendichtung 7 ist, die normalerweise mit der Außenfläche 22 des Flaschenhalses in dichtenden Kontakt tritt.

In diesem Fall weist die Innenfläche der Außendichtung eine kleine nutartige Aussparung 6' auf, die in axialer Richtung den Bereich überbrückt, in welcher die Dichtung im Übrigen dicht an der Außenseite 22 des Flaschenhalses 20 anliegt. Dies ist nochmals in einem durch die Aussparung 6' verlaufenden Schnitt in Figur 5B schematisch dargestellt. Für praktische Zwecke reicht es aus, wenn der Querschnitt der nutartigen Aussparung 6', wie man ihn in Figur 5B erkennt, weniger als 0,5 mm², insbesondere weniger als 0,2 mm² beträgt. Die in dem Schnitt gemäß Figur 5B in etwa halbkreisförmige Aussparung 6` könnte beispielsweise einen Radius von 0,1 bis 0,2 mm haben.

Figuren 6A und 6B stellen eine weitere Verschlusskappe dar, bei welcher anstelle einer Aussparung 6`, ein radial nach innen vorspringender Steg bzw. eine Rippe oder ein Vorsprung 6" vorgesehen ist. Auch wenn die Wandstärke der Außendichtung 7 in Umfangsrichtung der Außendichtung und beiderseits des Vorsprunges oder der Rippe 6" konstant ist, werden dennoch beiderseits der Rippe 6" kurze Abschnitte der Innendichtung 7 von der Außenfläche 22 des Flaschenhalses 20 abgehoben, was effektiv dazu führt, dass beiderseits der Rippe 6" wiederum zwei kleine, im Querschnitt keilförmige Aussparungen 6` gebildet werden. Auch hier ist die Rippe 6" so bemessen, dass der Querschnitt der so gebildeten Aussparungen 6' in der Summe nicht mehr als 0,5 mm², vorzugsweise weniger als 0,2 mm² beträgt. Es versteht sich, dass auch hier die Rippe 6" sich in axialer Richtung über den Dichtungsbereich der Außendichtung 7 hinweg geradlinig oder gebogen erstreckt, sodass die Aussparung 6' eine Verbindung des Raumes zwischen Außen- und Innendichtung mit der Außenseite des Flaschenhalses 20 herstellt.

Figur 7 zeigt schließlich eine erfindungsgemäße Ausführungsform, bei welcher die Außendichtung 7 in einem Winkelbereich α axial gekürzt wurde, sodass in dem Winkelsektor α des Schwächungsbereiches 16 nur ein sehr kleiner Kontakt axial zwischen Außendichtung 7 bzw. dem Schwächungsbereich 16 und dem Flaschenhals 20 bzw. dessen Außenfläche 22 besteht. Dieser ist so bemessen, dass beim Wölben der Kopfplatte die Außendichtung trotz ihrer Nähe zu einem gedachten Schwenkpunkt des aufgewölbten Teils der Kopfplatte 1 sich noch ausreichend axial nach oben verschiebt, um einen Gasdurchlass zu öffnen.

Die Erfindung beruht im Wesentlichen auf zwei Effekten, nämlich zum einen, das bei Innendruck entstehende Hochwölben der Kopfplatte zu nutzen, um zunächst die Innendichtung soweit zu öffnen, dass unerwünscht hoher Innendruck von z. B mehr als 3 bar auf die Außendichtung weitergegeben wird. Zum zweiten ist auch diese Außendichtung zumindest in einem Winkelsektor so geschwächt, dass sie bei Beaufschlagung mit dem z. B. 3 bar übersteigenden Druck ebenfalls nachgibt und der Druck durch Gasaustritt aus dem Behälter abgebaut werden kann.

Diese Effekte erreicht man unter anderem auch durch eine Verwendung des Materials Polyethylen, insbesondere HDPE für den Verschluss in Verbindung mit einer Wandstärke der Kopfplatte von weniger als 2 mm, vorzugsweise weniger als 1,0 mm sowie einer Innendichtung, deren Wulst relativ nahe an der Kopfplatte liegt und dort abdichtet und so bei der Bewegung des betreffenden Bereiches der Kopfplatte bei erhöhtem Innendruck weit genug axial verschoben wird

Die Erfindung betrifft insbesondere auch eine Kombination eines Behälterhalses bzw. eines Behälters mit einem Kunststoffverschluss, wobei der maximale Außendurchmesser der Außendichtung zwischen 0,2 und 0,4 mm größer ist als der der entsprechende Innendurchmesser der Behälterhalsöffnung, während der Innendurchmesser der Außendichtung um ebenfalls etwa 0,2 bis 0,4 mm kleiner ist als der entsprechende Außendurchmesser des Behälterhalses in der jeweiligen Winkelposition. Der erfindungsgemäße Verschluss ist besonders gut geeignet für Behälter mit zylindrischen Behälterhälsen, die einen Innendurchmesser von 40 oder 30mm haben, kann aber auch für kleinere Verschlussdurchmesser von bspw. 28 mm verwendet werden. Die vorstehend beschriebenen Ausführungsformen sind demzufolge hinsichtlich ihrer Maße auf entsprechende genormte Behälterhälse bzw. Flaschenhälse angepasst.

### Bezugszeichen

- 1: Kopfplatte
- 2: Kappenmantel
- 3: Schraubgewinde des Verschlusses
- 4: Anschlagfläche (Innenfläche der Kopfplatte zwischen den Dichtungen 5, 7)
- 5: Innendichtung
- 5`: radial vorstehender Bereich, Wulst
- 6: Schwächungsbereich
- 6`: Schwächungsbereich
- 6": Schwächungsbereich
- 7: Außendichtung

- α: Winkelsektor

- 11: Innenfläche der Kopfplatte
- 14: Ringförmiger Abschnitt der Kopfplatte 1 mit der Anschlagfläche 4
- 16: Schwächungsbereich

- 20: Flaschenhals
- 21: Außenfläche/Außenseite des Flaschenhalses
- 22: Innenfläche des Flaschenhalses

- 100: Verschluss

## Patentansprüche

1. Kunststoffverschluss zum formschlüssigen und dichten Aufsetzen auf den Hals eines Flüssigkeitsbehälters mit einer für das Abdecken einer Behälteröffnung vorgesehenen Kopfplatte (1) und einer in etwa parallel zum Rand der Kopfplatte (1) umlaufenden Außendichtung (7), welche für den Eingriff mit der Außenseite eines die Behälteröffnung definierenden Behälterhalses (20) vorgesehen ist, sowie einer innerhalb der Außendichtung (7) und parallel zu dieser umlaufenden Innendichtung (5), die für den Eingriff mit der Innenseite des Behälterhalses vorgesehen ist, wobei die Außen- und die Innendichtung (7, 5) von einer Innenseite (11) der Kopfplatte (1) jeweils in Richtung des von der Kopfplatte abzudeckenden Behälterhalses hervorstehen, wobei die Außendichtung (7) in mindestens einem Umfangsabschnitt einen Schwächungsbereich (6, 6', 6", 16) aufweist, wobei der Verschluss so ausgestaltet ist, dass die Außendichtung im Schwächungsbereich (6, 6', 6", 16) bei einem geringeren inneren Überdruck nachgibt als ohne den Schwächungsbereich, insbesondere bei einem geringeren inneren Überdruck nachgibt als in den übrigen Bereichen der Außendichtung, wobei der Kunststoffverschluss als Schraubverschluss ausgebildet ist, wobei der Schraubverschluss (100) eine Kopfplatte (1), und einen zylindrischen Kappenmantel (2) mit Innengewinde (3) aufweist, welche eine Achse (50) des Verschlusses definieren, wobei Außen- und Innendichtung als im Abstand zu dem Kappenmantel und parallel zu diesem ringförmig umlaufende Stege ausgebildet sind, und der Schwächungsabschnitt auf einen bezüglich der Achse gemessenen Winkelsektor (α) beschränkt ist, **dadurch gekennzeichnet, dass** der Schwächungsbereich (6, 6', 6", 16) aus einem in dem Winkelsektor (α) axial verkürzten Umfangsabschnitt der Außendichtung besteht.

2. Schraubverschluss nach Anspruch 1, **dadurch gekennzeichnet, dass** er einen Dichtungsbereich aufweist, welcher ein axialer Bereich der Außendichtung mit konstantem Innendurchmesser ist, der das mittlere Drittel der axialen Länge der Außendichtung mindestens teilweise umfasst und maximal der axialen Länge der Außendichtung entspricht.

3. Schraubverschluss nach Anspruch 2, **dadurch gekennzeichnet, dass** der Schwächungsbereich (6, 6', 6",16) durch eine auf der Innenfläche der Außendichtung verlaufende Nut (6') bzw. Rippe (6") gebildet ist, die auf der Innenseite der Außendichtung über die axiale Ausdehnung des Dichtungsbereiches der Außendichtung hinweg verläuft.

4. Schraubverschluss nach Anspruch 3, **dadurch gekennzeichnet, dass** die Nut (6') bzw. die Rippe (6") im Wesentlichen axial verläuft und einen Querschnitt von weniger als 0,05 mm², insbesondere weniger als 0,02 mm² hat, und zum Beispiel eine Breite und Tiefe von jeweils 0.1 mm hat.

5. Schraubverschluss nach einem der Ansprüche 1 bis 4, **dadurch gekennzeichnet, dass** die axiale Länge des verkürzten Umfangsabschnittes weniger als 2/3 der axialen Länge der Außendichtung außerhalb des Schwächungsbereiches (6, 6', 6", 16) beträgt.

6. Schraubverschluss nach einem der vorstehenden Ansprüche, **dadurch gekennzeichnet, dass** der Schwächungsbereich (6) aus einem Umfangsabschnitt der Außendichtung (7) mit einer gegenüber der übrigen Außendichtung (7) verringerten Wandstärke besteht, wobei die Außendichtung (7) im Schwächungsbereich (6) denselben Innenradius wie die Au-βendichtung (7) im Übrigen, jedoch einen kleineren Außenradius hat.

7. Schraubverschluss nach Anspruch 6, **dadurch gekennzeichnet, dass** die verringerte Wandstärke der Außendichtung im Schwächungsbereich (6) sich axial über mindestens einen Teil des mittleren axialen Drittels der Länge der Außendichtung erstreckt und weniger als die Hälfte der Wandstärke außerhalb des Schwächungssektors beträgt, wobei die Erstreckung des Schwächungsbereichs (6) in Umfangsrichtung vorzugsweise auf vorzugsweise auf einen Umfangswinkel zwischen 20° und 90°, insbesondere zwischen 40° und 70 ° begrenzt ist.

8. Schraubverschluss nach einem der vorstehenden Ansprüche, **dadurch gekennzeichnet, dass** der Schwächungsbereich mit verringerter Wandstärke sich axial von einem freien axialen Ende bis mindestens in das obere axiale Drittel, bezogen auf die axiale Erstreckung der Außendichtung außerhalb des Schwächungsbereichs, erstreckt

9. Schraubverschluss nach einem der vorstehenden Ansprüche, **dadurch gekennzeichnet, dass** ein ringscheibenförmiger Abschnitt (14) der Kopfplatte (1) zwischen Außen und Innendichtung eine axiale Anschlagfläche (4) für die Stirnfläche (24) einer Behälterhalsmündung definiert und der maximale Außendurchmesser der Innendichtung (5) in einem axialen Abstand zwischen 0,4 und 1,0 mm von der Anschlagfläche vorgesehen ist.

10. Schraubverschluss nach Anspruch 9, **dadurch gekennzeichnet, dass** am Übergang von dem ringscheibenförmigen Abschnitt (4) der Kopfplatte (1) zu der Innendichtung (5) eine umlaufende Nut in der Innenfläche (11) der Kopfplatte vorgesehen ist.

11. Schraubverschluss nach einem der vorstehenden Ansprüche, **dadurch gekennzeichnet, dass** die Innendichtung (5) eine axiale Länge von mindestens 2 mm mit einem sich von Ihrem maximalen Durchmesser zu ihrem axial freien Ende hin konisch verjüngenden Endabschnitt aufweist.

12. Schraubverschluss nach einem der vorstehenden Ansprüche, **dadurch gekennzeichnet, dass** der maximale Außendurchmesser der Innendichtung um mindestens 1,5 mm größer als ihr maximaler Innendurchmesser ist.

13. Schraubverschluss nach einem der vorstehenden Ansprüche, **dadurch gekennzeichnet, dass** er aus Polyethylen besteht und dass die Wandstärke der Kopfplatte innerhalb des von der Außendichtung umfassten Bereichs maximal 1,2 mm beträgt.

14. Behälter für Flüssigkeiten mit einem Behälterhals, auf welchem ein Schraubverschluss fest und abgedichtet aufgesetzt ist, **dadurch gekennzeichnet dass** er einen Schraubverschluss nach einem der vorstehenden Ansprüche 1 - 13 aufweist.

15. Behälter nach Anspruch 14, **dadurch gekennzeichnet, dass** der Behälterhals ein Außengewinde aufweist und Schraubverschluss ein Kunststoffverschluss ist

16. Behälter nach Anspruch 14 oder 15, **dadurch gekennzeichnet, dass** der maximale Außenradius der Innendichtung um 0,3 bis 0,7 mm größer ist als der nominelle Innenradius des Behälterhalses an der jeweiligen Position ist.

17. Behälter mit Schraubverschluss nach einem der Ansprüche 15 oder 16, **dadurch gekennzeichnet, dass** ein konstanter Innenradius der Außendichtung, soweit diese mit der Außenseite (22) des Behälterhalses (20) in dichtenden Kontakt tritt, 0,3 bis 0,7 mm kleiner als der nominelle, konstante Außenradius des Behälterhalses (20) in dem Bereich des dichtenden Kontaktes mit der Außendichtung ist.

## Claims

1. A plastic closure for fitting on to the neck of a liquid container in positively locking and sealed relationship comprising a head plate (1) provided for covering a container opening and an outer seal (7) which is circumferential approximately parallel to the edge of the head plate (1) and is provided for engagement with the outside of a container neck (20) defining the container opening, and an inner seal (5) which is circumferential within the outer seal (7) and parallel thereto and which is provided for engagement with the inside of the container neck, wherein the outer and the inner seals (7, 5) respectively project from an inside (11) of the head plate (1) in the direction of the container neck to be covered by the head plate, wherein the outer seal (7) has a weakened region (6, 6', 6", 16) in at least one circumferential portion, wherein the configuration of the closure is such that the outer seal yields in the weakened region (6, 6', 6", 16) at a lower internal positive pressure than without the weakened region, in particular yields at a lower internal positive pressure than in the remaining regions of the outer seal, wherein the plastic closure is configured as a screw closure, wherein the screw closure (100) has a head plate (1) and a cylindrical cap skirt (2) with a female thread (3) which define an axis (50) of the closure, wherein the outer and inner seals are in the form of webs which extend circumferentially in an annular configuration at a spacing relative to the cap skirt and parallel thereto and the weakened portion is preferably restricted to an angle sector (α) measured with respect to the axis, **characterised in that** the weakened region (6, 6', 6", 16) comprises a circumferential portion of the outer seal, that is axially shortened in the angle sector (α).

2. A screw closure according to claim 1 **characterised in that** it has a sealing region which is an axial region of the outer seal of constant inside diameter, which at least partially includes the central third of the axial length of the outer seal and corresponds at maximum to the axial length of the outer seal.

3. A screw closure according to claim 2 **characterised in that** the weakened region (6, 6', 6", 16) is formed by a groove (6') or rib (6") which extends on the inside surface of the outer seal and which extends on the inside of the outer seal over the axial extent of the sealing region of the outer seal.

4. A screw closure according to claim 3 **characterised in that** the groove (6') or the rib (6") extends substantially axially and is of a cross-section of less than 0.05 mm², in particular less than 0.02 mm² and for example is of a width and a depth of 0.1 mm each.

5. A screw closure according to one of claims 1 to 4 **characterised in that** the axial length of the shortened circumferential portion is less than 2/3 of the axial length of the outer seal outside the weakened region (6, 6', 6", 16) .

6. A screw closure according to one of the preceding claims **characterised in that** the weakened region (6) comprises a circumferential portion of the outer seal (7) with a wall thickness which is reduced in relation to the rest of the outer seal (7), wherein the outer seal (7) in the weakened region (6) thereof is of the same internal radius as the outer seal (7) elsewhere but is of a smaller external radius.

7. A screw closure according to claim 6 **characterised in that** the reduced wall thickness of the outer seal in the weakened region (6) extends axially over at least a part of the central axial third of the length of the outer seal and is less than half of the wall thickness outside the weakened region, wherein the extent of the weakened region (6) in the circumferential direction is preferably restricted to preferably a circumferential angle of between 20° and 90°, in particular between 40° and 70°.

8. A screw closure according to one of the preceding claims **characterised in that** the weakened region of reduced wall thickness extends axially from a free axial end at least into the upper axial third, with respect to the axial extent of the outer seal outside the weakened region.

9. A screw closure according to one of the preceding claims **characterised in that** a portion (14) in the form of an annular disk of the head plate (1) between the outer and inner seals defines an axial abutment surface (4) for the end face (24) of a container mouth opening and the maximum outside diameter of the inner seal (5) is provided at an axial spacing of between 0.4 and 1.0 mm from the abutment surface.

10. A screw closure according to claim 9 **characterised in that** a circumferential groove is provided in the internal surface (11) of the head plate at the transition from the portion (4) of the head plate (1), that is in the form of an annular disk, to the inner seal (5).

11. A screw closure according to one of the preceding claims **characterised in that** the inner seal (5) is of an axial length of at least 2 mm with an end portion which conically tapers from its maximum diameter towards its axially free end.

12. A screw closure according to one of the preceding claims **characterised in that** the maximum outside diameter of the inner seal is greater by at least 1.5 mm than its maximum inside diameter.

13. A screw closure according to one of the preceding claims **characterised in that** it comprises polyethylene and the wall thickness of the head plate within the region embraced by the outer seal is at a maximum 1.2 mm.

14. A container for liquids having a container neck on which a screw closure is fixedly and sealingly fitted, **characterised in that** it has a screw closure according to one of preceding claims 1 to 13.

15. A container according to claim 14 **characterised in that** the container neck has a male thread and the screw closure is a plastic closure.

16. A container according to claim 14 or claim 15 **characterised in that** the maximum external radius of the inner seal is greater by 0.3 to 0.7 mm than the nominal internal radius of the container neck at the respective position.

17. A container having a screw closure according to one of claims 15 or 16 **characterised in that** a constant internal radius of the outer seal, insofar as same comes into sealing contact with the outside (22) of the container neck (20), is 0.3 to 0.7 mm smaller than the nominal constant external radius of the container neck (20) in the region of the sealing contact with the outer seal.

## Revendications

1. Bouchon en matière plastique destiné à être placé avec complémentarité de forme et de façon étanche sur le goulot d'un contenant pour liquide, comprenant une plaque de tête (1) prévue pour couvrir une ouverture de contenant et un joint d'étanchéité extérieur (7) s'étendant de façon périphérique sensiblement parallèlement au bord de la plaque de tête (1), qui est destiné à venir en prise avec la face extérieure d'un goulot de contenant (20) définissant l'ouverture du contenant, ainsi qu'un joint d'étanchéité intérieur (5) s'étendant de façon périphérique à l'intérieur du et parallèlement au joint d'étanchéité extérieur (7) qui est destiné à s'engager avec la face intérieure du goulot de contenant, les joints d'étanchéité extérieur et intérieur (7, 5) faisant chacun saillie sur une face intérieure (11) de la plaque de tête (1) en direction du goulot de contenant à couvrir par la plaque de tête, le joint d'étanchéité extérieur (7) comprenant dans au moins une section de pourtour une zone d'affaiblissement (6, 6', 6", 16), le bouchon étant configuré de façon que le joint d'étanchéité extérieur cède dans la zone d'affaiblissement (6, 6', 6", 16) à une surpression intérieure moins grande que sans la zone d'affaiblissement et cède notamment à une surpression intérieure moins grande que dans les autres zones du joint d'étanchéité extérieur, le bouchon en matière plastique étant configuré comme bouchon fileté, le bouchon fileté (100) comprenant une plaque de tête (1) et une enveloppe de capuchon cylindrique (2) pourvue d'un taraudage (3), qui définissent un axe (50) du bouchon, les joints d'étanchéité extérieur et intérieur étant configurés comme des entretoises s'étendant parallèlement et de façon annulaire à une distance de l'enveloppe de capuchon, et la zone affaiblie étant limitée à un secteur angulaire (α) mesuré par rapport à l'axe, **caractérisé en ce que** la zone d'affaiblissement (6, 6', 6", 16) est constituée d'une zone circonférentielle axialement raccourcie dans le secteur angulaire (α) du joint d'étanchéité extérieur.

2. Bouchon fileté selon la revendication 1, **caractérisé en ce qu'**il comprend une zone d'étanchéité qui est une zone axiale du joint d'étanchéité extérieur ayant une diamètre intérieur constant, qui englobe, au moins en partie, le tiers central de la longueur axiale du joint d'étanchéité extérieur et correspond au maximum à la longueur axiale du joint d'étanchéité extérieur.

3. Bouchon fileté selon la revendication 2, **caractérisé en ce que** la zone affaiblie (6, 6', 6", 16) est formée par une rainure (6') ou une nervure (6") s'étendant sur la surface intérieure du joint d'étanchéité extérieur, qui s'étend sur le côté intérieur du joint d'étanchéité extérieur au-delà de l'extension axiale de la zone d'étanchéité du joint d'étanchéité extérieur.

4. Bouchon fileté selon la revendication 3, **caractérisé en ce que** la rainure (6') ou la nervure (6") s'étend essentiellement axialement et a une section transversale de moins de 0,05 mm², plus particulièrement moins de 0,02 mm², et a, par exemple, une largeur et une profondeur respectivement de 0,1 mm.

5. Bouchon fileté selon l'une des revendications 1 à 4, **caractérisé en ce que** la longueur axiale de la zone de la circonférence raccourcie est inférieure aux 2/3 de la longueur axiale du joint d'étanchéité extérieur en dehors de la zone affaiblie (6, 6', 6", 16).

6. Bouchon fileté selon l'une des revendications précédentes, **caractérisé en ce que** la zone affaiblie (6) se compose d'une zone de circonférence du joint d'étanchéité extérieur (7) avec une épaisseur de paroi diminuée par rapport au joint d'étanchéité extérieur (7) restant, le joint d'étanchéité extérieur (7) ayant, dans la zone affaiblie (6), le même rayon intérieur que le joint d'étanchéité extérieur (7) du restant, mais ayant cependant un rayon extérieur plus petit.

7. Bouchon fileté selon la revendication 6, **caractérisé en ce que** l'épaisseur de paroi diminuée du joint d'étanchéité extérieur dans la zone affaiblie (6) s'étend de manière axiale sur au moins une partie du tiers axial central de la longueur du joint d'étanchéité extérieur et est moins que la moitié de l'épaisseur de paroi en dehors du secteur d'affaiblissement, l'étendue de la zone affaiblie (6) étant limitée, en direction circonférentielle, de préférence à un angle circonférentiel entre 20° et 90°, notamment entre 40° et 70°.

8. Bouchon fileté selon l'une des revendications précédentes, **caractérisé en ce que** la zone affaiblie avec une épaisseur de paroi diminuée s'étend de manière axiale d'une extrémité axiale libre jusqu'à au moins le tiers axial supérieur, par rapport à l'étendue axiale du joint d'étanchéité extérieur en dehors de la zone affaiblie.

9. Bouchon fileté selon l'une des revendications précédentes, **caractérisé en ce qu'**une partie (14) en forme de disque annulaire de la plaque de tête (1) définit, entre les joints d'étanchéité extérieur et intérieur, une surface de butée (4) axiale pour la surface frontale (24) d'une ouverture de goulot de contenant et que le diamètre extérieur maximal du joint d'étanchéité intérieur (5) est prévu à une distance axiale entre 0,4 et 1,0 mm de la surface de butée.

10. Bouchon fileté selon la revendication 9, **caractérisé en ce qu'**au passage de la partie (4) en forme de disque annulaire de la plaque de tête (1) au joint d'étanchéité intérieur (5), il est prévu une rainure périphérique passant dans la surface intérieure (11) de la plaque de tête.

11. Bouchon fileté selon l'une des revendications précédentes, **caractérisé en ce que** le joint d'étanchéité intérieur (5) a une longueur axiale d'au moins 2 mm avec une partie d'extrémité se réduisant de façon conique de son diamètre maximum à son extrémité libre axiale.

12. Bouchon fileté selon l'une des revendications précédentes, **caractérisé en ce que** le diamètre extérieur maximal du joint d'étanchéité intérieur est d'au moins 1,5 mm plus grand que son diamètre intérieur maximal.

13. Bouchon fileté selon l'une des revendications précédentes, **caractérisé en ce qu'**il est en polyéthylène et que l'épaisseur de paroi de la plaque de tête est de 1,2 mm maximum à l'intérieur de la zone entourée par le joint d'étanchéité extérieur.

14. Contenant pour des liquides, avec un goulot de contenant sur lequel un bouchon fileté est fixé fermement et de manière étanche, **caractérisé en ce qu'**il comprend un bouchon fileté selon l'une des revendications 1 à 13 ci-avant.

15. Contenant selon la revendication 14, **caractérisé en ce que** le goulot de contenant comprend un filetage extérieur et que le bouchon fileté est un bouchon en matière plastique.

16. Contenant selon la revendication 14 ou 15, **caractérisé en ce que** le rayon extérieur maximal du joint d'étanchéité intérieur est de 0,3 à 0,7 mm plus grand que le rayon intérieur nominal du goulot de contenant à la position respective.

17. Contenant avec bouchon fileté selon l'une des revendications 15 ou 16, **caractérisé en ce qu'**un rayon intérieur constant du joint d'étanchéité extérieur, dans la mesure où celui-ci entre en contact pour étanchéité avec la partie extérieure (22) du goulot de contenant (20), est de 0,3 à 0,7 mm plus petit que le rayon extérieur constant nominal du goulot de contenant (20) dans la zone de contact pour étanchéité avec le joint d'étanchéité extérieur.
